# EUROPÄISCHE PATENTSCHRIFT

(11) **EP 1 361 625 B1**
(45) Veröffentlichungstag und Bekanntmachung des Hinweises auf die Patenterteilung: **27.07.2005**
(21) Anmeldenummer: 03009089.8
(22) Anmeldetag: 19.04.2003
(51) Int. Cl.: H01Q 1/52

(54) **Mantelwellensperre**
Blocking device for surface waves
Dispositif de blocage d'ondes de surface

(30) Priorität: 10.05.2002 DE 10220669
(43) Veröffentlichungstag der Anmeldung: 12.11.2003
(73) Patentinhaber: Hirschmann Electronics GmbH & Co. KG, 72654 Neckartenzlingen (DE)
(72) Erfinder: Wendel, Wolfgang, 73257 Köngen (DE); Schramm, Peter-Sebastian, 32312 Lübbecke (DE); Schmid, Sandhya, 72793 Pfullingen (DE)
(74) Vertreter: Thul, Hermann, Dipl.-Phys.

(56) Entgegenhaltungen:
- EP-A- 0 175 055
- US-A- 4 004 257
- US-A- 4 381 566
- US-A- 5 376 885

## Beschreibung

Die Erfindung betrifft eine Vorrichtung, die als Mantelwellensperre ausgebildet ist, gemäß den Merkmalen des Oberbegriffes des Patentanspruches 1.

In der Hochfrequenztechnik entstehen Mantelwellen beispielsweise durch Fehlanpassungen der Empfangsantenne oder auch durch mechanische Asymmetrien, wodurch der Signalempfang verschlechtert wird.

Um der Entstehung von Mantelwellen vorzubeugen, ist es bekannt, einen Parallelkreis aus diskreten Bauelementen wie Kondensatoren und Spulen aufzubauen. Dadurch werden Hochfrequenzleistungen auf dem Außenleiter einer Antennenleitung oder sonstigen Hochfrequenzleitungen unterdrückt, so daß es nicht zu Beeinträchtigungen des Signalempfanges kommt. Solche aus diskreten Bauelementen aufgebaute Vorrichtungen als Mantelwellensperren haben jedoch den Nachteil, daß sie hinsichtlich der Herstellung aufwendig und damit kostenintensiv sind. Zum anderen benötigen sie entsprechenden Bauraum, der je nach Design z.B. der Antenne nicht zur Verfügung steht.

Aus der US-A 5,376,858 ist eine Mantelwellensperre bekannt, wobei diese Mantelwellensperre zwischen einer Antenne und einem Empfänger geschaltet ist, und elektronische Bauelemente aufweist, die zumindest einen Kondensator und eine Spule umfassen, die einen Parallelkreis bilden, wobei die Mantelwellensperre als gedruckte Schaltung mit den elektronischen Bauteilen auf einer Leiterplatte ausgebildet ist.

Aus der US-A 4,381,566 ist ein Balloon bekannt, der als Mantelwellensperre dient, da sich bei Verwendung eines Balloons keine Mantelwellen ausbilden.

Der Erfindung liegt daher die Aufgabe zugrunde, eine als Mantelwellensperre ausgebildete Vorrichtung bereitzustellen, die einfach herzustellen ist, die gleichzeitig kompakt aufgebaut ist und wirksam die Entstehung von Hochfrequenzleistungen auf dem Außenleiter einer Antennenleitung unterdrückt.

Diese Aufgabe ist durch die Merkmale des Patentanspruches 1 gelöst.

Erfindungsgemäß ist vorgesehen, daß die Mantelwellensperre als gedruckte Schaltung mit den elektronischen Bauteilen auf einer Leiterplatte ausgebildet ist.

Durch die Verwendung einer Leiterplatte verringert sich der Bauraum der Vorrichtung derart, daß nur noch ein flaches Gebilde für die Mantelwellensperre erforderlich und möglich ist. Gleichzeitig besteht der Vorteil des einfachen Aufbaus darin, daß die elektronischen Bauteile, wie Kondensator order Spule, durch einfaches Drucken oder Ätzen der elektrisch leitenden Beschichtung der Leiterplatte hergestellt werden können. Gleichzeitig können durch Drucken bzw. Ätzen auch die entsprechenden Masseflächen realisiert werden. Nach dem Herstellen der elektronischen Bauteile auf der Leiterplatte können Leitungen oder Steckverbindungen direkt mit auf der gedruckten Schaltung angeordnet werden. Außerdem besteht die Möglichkeit, durch das Vorsehen von Lötpunkten auf der Leiterplatte trotzdem noch diskrete Bauteile anzubringen, die nicht durch Drucken oder Ätzen hergestellt werden können. Hierbei handelt es sich, ohne daß dies eine Einschränkung darstellt, insbesondere um Ferrite, mit denen sich eine besonders breitwandige Mantelwellensperre realisieren läßt. Die elektronischen Bauteile wie Spulen und Kondensatoren sind als Parallelkreis auf der gedruckten Schaltung angeordnet, um Hochfrequenzen auf dem Außenleiter der Antennenleitung zu unterdrücken.

Weitere Ausgestaltungen der Erfindung sind in den Unteransprüchen angegeben, aus denen sich entsprechende Vorteile ergeben, die zum Teil im Zusammenhang mit der Figurenbeschreibung erwähnt sind.

Die Figur zeigt als ein Ausführungsbeispiel, auf das die Erfindung jedoch nicht beschränkt ist, eine als Mantelwellensperre ausgebildete Vorrichtung. Diese auf einer gedruckten Schaltung angeordnete Vorrichtung besteht aus einer nicht leitenden Trägerschicht, beispielsweise bestehend aus Epoxidharz. Auf dieser Trägerschicht ist entweder durchgehend eine elektrisch leitende Fläche (z.B. auf Kupfer) aufgebracht, wobei die in der Figur gezeigte Struktur durch Wegätzen der Zwischenräume zwischen den einzelnen Leiterbahnen erzeugt wird. Alternativ dazu können die in der Figur gezeigten Leiterbahnen in ihrer entsprechenden Formgebung auch durch elektrisch leitendes Material auf der Trägerschicht aufgedruckt werden.

Als elektronisches Bauteil sind Kondensatoren vorhanden, die aus zwei zumindest teilweise parallel verlaufenden Leiterbahnen 1 bestehen. Die Länge bzw. die Breite der Leiterbahnen 1 richtet sich nach der zu bildenden Kapazität des Kondensators, die wiederum abhängig ist von dem Frequenzbereich, in dem die Vorrichtung betrieben werden soll. Zur Bildung eines Parallelkreises sind noch zumindest eine Spule, jedoch insbesondere auch mehrere Spulen erforderlich, die aus mäandernden, insbesondere rechteckförmig verlaufenden Leiterbahnen 2 gebildet sind. Diese Leiterbahnen 1 und 2 sind über Verbindungsleiterbahnen 3 mit zumindest einer weiteren Leiterbahn 4, die als Koplanar-Leitungsmasse ausgebildet ist, verbunden. Zumindest teilweise verläuft etwa parallel zu der Koplanar-Leitungsmasse ein Innenleiter, der als Leiterbahn 5 ebenfalls auf der gedruckten Schaltung aufgebracht ist. Die Enden der Leiterbahnen 4 (Koplanar-Leitungsmasse) und 5 (Innenleiter) werden mit einer Antennenleitung oder einer Steckverbindung versehen, die die als Mantelwellensperre ausgebildete und in der Figur gezeigte Vorrichtung einerseits mit einer Antenne und andererseits mit einem Gerät, insbesondere einem Endgerät (Receiver, Fernsehgerät), verbinden, das die von der Antenne gelieferten Signale verarbeitet. Weiterhin können an entsprechender Stelle Lötpunkte 6 vorhanden sein, über die die gewünschten Leiterbahnen mit Drahtbrücken verbunden werden oder an denen weitere Bauteile, wie beispielsweise Ferrite oder Ferritkerne, eingesetzt und verlötet werden können. Zwecks Abschirmung kann um die bisher genannten Leiterbahnen herum eine mit der Bezugsziffer 7 bezeichnete Antennenmasse angeordnet werden. Vor allen Dingen ist die Mantelwellensperre platzsparend in der Antennenmasse integriert.

Die Mantelwellensperre besteht zunächst aus einer einfachen Stufe aus Kondensator und Spule, die den Parallelkreis bilden. In der Figur ist eine zweistufige Mantelwellensperre gezeigt, wobei aufgrund des zu der Leiterbahn 5 spiegelsymmetrischen Aufbaus der Mantelwellensperre pro Stufe jeweils zwei Kondensatoren, deren Werte addiert werden, und zwei Spulen (Induktivitäten), deren Werte halbiert werden, vorhanden sind. Dies bedeutet allgemein, daß jede einzelne Stufe mit weiteren Stufen beliebig kaskadiert werden kann, um so eine Mehrstufigkeit zwecks Erzielung einer beliebig hohen Bandbreite zu erzielen.

Weiterhin kann die Vorrichtung Bestandteil der Antennen und in diese integriert sein. Das heißt, daß dann die Antennenstruktur und die Leiterbahnen, die die elektronischen Bauteile bilden, auf einer gemeinsamen Leiterplatte aufgebracht sind und miteinander verschaltet sind. Hierbei kann auch zwischen dem Fußpunkt der Antenne und der Mantelwellensperre ein Vorverstärker, der ebenfalls auf der Platine integriert sein kann, geschaltet sein. An die Mantelwellensperre schließt sich eine Steckverbindung oder Zuleitung zu dem Endgerät an, wobei als Steckverbindung eine Buchse auf der Leiterplatte als besondere Ausgestaltung vorhanden ist.
A: zur AntenneNerstärker
B: zur Buchse

## Patentansprüche

1. Mantelwellensperre, wobei die Mantelwellensperre elektronische Bauteile, die Parallelkreise bilden, aufweist, wobei jeder der Parallelkreise aus zumindest einem Kondensator (1) und zumindest einer Spule (2) gebildet ist, **dadurch gekennzeichnet, dass** die Mantelwellensperre eine gedruckte Schaltung auf einer Leiterplatte mit einer Koplanarleitung, die aus einem Innenleiter (5) und beidseitig angebrachten Koplanarleitungsmassen (4) besteht, umfaßt, wobei beidseitig jeweils einer der Parallelkreise in der jeweiligen Koplanarleitungsmasse (4) eingefügt ist und dort eine Sperrfunktion ausübt und die Parallelkreise aus Leiterbahnen (1, 2) auf der Leiterplatte geformt sind.

2. Vorrichtung nach Anspruch 1, **dadurch gekennzeichnet, dass** zumindest der eine Kondensator aus zwei zumindest teilweise parallel verlaufenden Leiterbahnen (1) gebildet ist.

3. Vorrichtung nach Anspruch 1 oder 2, **dadurch gekennzeichnet, dass** zumindest die eine Spule aus einer mäandernden, insbesondere rechteckförmig verlaufenden Leiterbahn (2) gebildet ist.

4. Vorrichtung nach einem der vorhergehenden Ansprüche, **dadurch gekennzeichnet, dass** die gedruckte Schaltung Lötpunkte (6) aufweist.

5. Vorrrichtung nach einem der vorhergehenden Ansprüche, **dadurch gekennzeichnet, dass** die auf der gedruckten Schaltung vorhandenen Leiterbahnen spiegelsymmetrisch zu der Leiterbahn (5) sind.

6. Vorrichtung nach einem der vorhergehenden Ansprüche, **dadurch gekennzeichnet, dass** die Mantelwellensperre mehrstufig aufgebaut ist.

7. Vorrichtung nach einem der vorhergehenden Ansprüche, **dadurch gekennzeichnet, dass** die Vorrichtung Bestandteil einer Antenne und in dieser integriert ist.

8. Verwendung der Mantelwellensperre gemäß einem der vorhergehenden Ansprüche, wobei die Mantelwellensperre zwischen einer Antenne und einem das von der Antenne gelieferten Signal verarbeitenden Gerät, wie insbesondere einem Receiver oder einem Femsehempfänger, geschaltet ist.

## Claims

1. Standing wave trap which has electronic components which form parallel circuits, wherein each of the parallel circuits is formed from at least one capacitor (1) and at least one coil (2), **characterized in that** the standing wave trap comprises a printed circuit on a printed circuit board having a coplanar line which comprises an internal conductor (5) and coplanar earth lines (4) provided on both sides, wherein one of the parallel circuits is in each case inserted on both sides in the respective coplanar earth line (4) and carries out a trapping function here, and the parallel circuits are formed from conductor tracks (1, 2) on the printed circuit board.

2. Apparatus according to Claim 1, **characterized in that** at least one of the capacitors is formed from two at least partially parallel conductor tracks (1).

3. Apparatus according to Claim 1 or 2, **characterized in that** at least one of the coils is formed from a meandering, in particular rectangular conductor track (2).

4. Apparatus according to one of the preceding claims, **characterized in that** the printed circuit has solder points (6).

5. Apparatus according to one of the preceding claims, **characterized in that** the conductor tracks on the printed circuit are in mirror symmetry to the conductor track (5).

6. Apparatus according to one of the preceding claims, **characterized in that** the standing wave trap is of multistage design.

7. Apparatus according to one of the preceding claims, **characterized in that** the apparatus is a constituent part of an antenna and is integrated in this antenna.

8. Use of the standing wave trap according to one of the preceding claims, wherein the standing wave trap is connected between an antenna and a device which processes the signal supplied by the antenna, such as, in particular, a receiver or a television receiver.

## Revendications

1. Filtre à mode commun, le filtre à mode commun présentant des composants électroniques qui forment des circuits parallèles, chacun des circuits parallèles étant constitué d'au moins un condensateur (1) et d'au moins une bobine (2), **caractérisé en ce que** le filtre à mode commun comprend un circuit imprimé sur une carte comprenant une conduite coplanaire qui se compose d'un conducteur interne (5) et de masses de ligne coplanaire (4) disposées des deux côtés, l'un des circuits parallèles étant à chaque fois inséré des deux côtés dans la masse de ligne coplanaire (4) correspondante et y exerce une fonction de blocage et les circuits parallèles étant formés de pistes conductrices (1, 2) sur la carte.

2. Dispositif selon la revendication 1, **caractérisé en ce que** l'au moins un condensateur est constitué de deux pistes conductrices (1) qui s'étendent au moins partiellement en parallèle.

3. Dispositif selon la revendication 1 ou 2, **caractérisé en ce que** l'au moins une bobine est constituée d'une piste conductrice (2) en forme de méandre qui s'étend notamment en forme rectangulaire.

4. Dispositif selon l'une des revendications précédentes, **caractérisé en ce que** le circuit imprimé présente des points de soudure (6).

5. Dispositif selon l'une des revendications précédentes, **caractérisé en ce que** les pistes conductrices présentes sur le circuit imprimé sont symétriques en miroir par rapport à la piste conductrice (5).

6. Dispositif selon l'une des revendications précédentes, **caractérisé en ce que** le filtre à mode commun est constitué de plusieurs étages.

7. Dispositif selon l'une des revendications précédentes, **caractérisé en ce que** le dispositif fait partie intégrante d'une antenne et qu'il est intégré dans celle-ci.

8. Utilisation du filtre à mode commun selon l'une des revendications précédentes, le filtre à mode commun étant branché entre une antenne et un appareil qui traite le signal délivré par l'antenne, comme notamment un récepteur ou un récepteur de télévision.
